# EUROPÄISCHE PATENTSCHRIFT

(11) **EP 2 288 855 B1**
(45) Veröffentlichungstag und Bekanntmachung des Hinweises auf die Patenterteilung: **10.01.2018**
(21) Anmeldenummer: 09768907.9
(22) Anmeldetag: 10.06.2009
(51) Int. Cl.: F24F 13/06, F24F 13/08, F24F 13/12

(54) **LUFTAUSLASS**
AIR OUTLET
SORTIE D'AIR

(30) Priorität: 27.06.2008 DE 102008030111
(43) Veröffentlichungstag der Anmeldung: 02.03.2011
(73) Patentinhaber: Pluggit GmbH, 81829 München (DE)
(72) Erfinder: PFEIFFER, Georg, 81829 München (DE)
(74) Vertreter: Keil & Schaafhausen Patent- und Rechtsanwälte PartGmbB
(86) Internationale Anmeldenummer: PCT/EP2009/004152
(87) Internationale Veröffentlichungsnummer: WO 2009/156058

(56) Entgegenhaltungen:
- EP-A- 0 544 125
- EP-A- 1 925 889
- EP-B- 0 389 508
- WO-A-2006/125915
- DE-B1- 2 804 670
- DE-U1- 20 014 475
- US-A- 5 133 693
- US-A1- 2004 152 412
- US-A1- 2005 090 195
- US-A1- 2007 178 826

## Beschreibung

Die Erfindung betrifft einen Luftauslass, insbesondere für ein Lüftungssystem, mit einer Grundplatte, in die ein Kanal mündet, und mit einem an der Grundplatte befestigbaren Abdeckelement, das zumindest eine Auslassöffnung aufweist. Weiter betrifft die Erfindung ein Lüftungssystem mit einem derartigen Luftauslass.
Derartige Luftauslässe sind aus dem Stand der Technik bekannt. So beschreibt die EP 0 535 550 B1 einen Luftauslass mit einem Kanalstück, welches in eine mit diesem einstückige Grundplatte mündet, in der eine Auslassöffnung vorgesehen ist. In der Auslassöffnung ist ein Einsatz angeordnet, der die durch das Kanalstück zuströmende Luft so umlenkt, dass ein Coanda-Effekt erzielt werden kann, d. h. dass die Luftströmung der Krümmung des Einsatzes folgend an einer Wand-oder Deckenfläche, in welche der Luftauslass eingelassen ist, entlang strömt. Ein ähnlicher Luftauslass ist auch aus der EP 1 240 465 B1 bekannt.
Bei den bekannten Luftauslässen ist die mangelnde Einstellbarkeit in der praktischen Anwendung nachteilig. So lässt sich die Richtung und die Menge der ausströmenden Luft nur schwer einstellen oder nachträglich verändern.
Aus der US 2007/0178826 A1, der US 5,133,693, der WO 2006/125915 A1 und der EP 1 925 889 A2 sind Luftauslässe bekannt, die eine nachträgliche Veränderung der Richtung und/oder der Menge der ausströmenden Luft erlauben. Diese bekannten Luftauslässe weisen jedoch einen komplizierten Aufbau auf. US 2007/0178826 A1 offenbart einen Luftauslass mit den Merkmalen des Oberbegriffs von Anspruch 1. Aufgabe der vorliegenden Erfindung ist es demgegenüber einen Luftauslass der eingangs beschriebenen Art bereitzustellen, welcher sich durch einen besonders einfachen Aufbau und einer hohen Variabilität auszeichnet.

Diese Aufgabe wird erfindungsgemäß mit einem Luftauslass nach Anspruch 1 gelöst. Bevorzugte Ausführungsformen sind in den Unteransprüchen definiert. Erfindungsgemäß ist ein solcher Luftauslass derart ausgebildet, dass in dem Kanal, in der Grundplatte und/oder in dem Abdeckelement Führungsschienen zur Aufnahme wenigstens eines Leit- und/oder Verschlusselements vorgesehen sind. Durch Leit- oder Verschlusselemente kann die aus dem Luftauslass austretende Luftströmung definiert umgelenkt und in den Raum geleitet werden bzw. es können Bereiche der Luftströmung abgeblendet werden. Der erfindungsgemäße Luftauslass ist damit an verschiedene Einsatzbedingungen individuell anpassbar, indem unterschiedliche Leit-und/oder Verschlusselemente vorgesehen werden.
Die in dem Kanal, in der Grundplatte und/oder in dem Abdeckelement vorgesehenen Führungsschienen können als vorspringende Profile, d.h. als Rippen, Stege oder dgl., und/oder als Vertiefungen, beispielsweise als Nuten oder dgl., ausgebildet sein. Die Führungsschienen müssen dabei die Leit- und/oder Verschlusselemente nur bereichsweise führen bzw. aufnehmen. Dabei wird unter den erfindungsgemäßen Führungsschienen jegliches Element verstanden, welches dazu geeignet und ausgebildet ist, Leit- und/oder Verschlusselemente innerhalb des Luftauslasses zu fixieren oder bewegbar zu lagern. Erfindungsgemäß sind in dem Kanal Führungsschienen zur Aufnahme wenigstens einer zumindest abschnittsweise gebogenen Richtungs-Lamelle als Leitelement vorgesehen. So können unterschiedliche Richtungs-Lamellen in entsprechende Führungsschienen vorzugsweise in den Kanal eingeschoben werden, um eine individuelle Anpassung des Luftauslasses zu ermöglichen. Dabei wird es bevorzugt, wenn in dem Kanal mehrere in Längsrichtung des Kanals verlaufende Führungsschienen nebeneinander angeordnet sind, so dass die Richtungs-Lamellen in unterschiedlichen Positionen innerhalb des Kanals anordenbar sind.
In Weiterbildung dieses Erfindungsgedankens ist es vorgesehen, dass ein gebogener Abschnitt der Richtungs-Lamelle zur Erzeugung eines Coanda-Effekts in der Nähe der Auslassöffnung endet. Mit anderen Worten verlaufen die Richtungs-Lamellen vorzugsweise in dem der Auslassöffnung abgewandten Bereich des Kanals zunächst etwa parallel zueinander, d.h. in Längsrichtung des Kanals, und sind in dem der Auslassöffnung zugewandten Bereich nach außen gekrümmt bzw. gebogen, so dass ein gegenüber dem Kanal aufgeweiteter Auslassbereich entsteht. Auf diese Weise kann eine Auslassgeometrie erzeugt werden, die entsprechend weit gefächerte und dünne Lüftströmungen erzeugt, die mit Hilfe des Coanda-Effekts große Eindringtiefen der Luftströmung und große Flächenabdeckungen in dem zu versorgenden Raum erlauben. Die aus dem Luftauslass austretende Luftströmung wird somit nicht senkrecht zu der Wand-oder Deckenfläche, in welcher der Luftauslass angeordnet ist, sondern im Wesentlichen parallel zu dieser Fläche geleitet und allmählich in den Raum abgegeben. Erfindungsgemäß sind in dem Kanal, in der Grundplatte und/oder in dem Abdeckelement Führungsschienen zur Aufnahme wenigstens eines im Wesentlichen quer zu dem Kanal verschiebbaren Verschlusselements vorgesehen. Dabei wird es bevorzugt, wenn mehrere unabhängig voneinander verstellbare Verschlusselemente vorgesehen sind. Diese vorzugsweise jederzeit und auch von außen verschiebbaren und senkrecht zu dem Luftstrom in dem Kanal angeordneten Verschlusselemente bzw. Verschlussvorhänge erlauben die Konzentration des Luftstromes auf bestimmte Auslassbereiche. Somit steuern die auf Schienen senkrecht zu dem Luftstrom verschiebbaren Verschlusselemente die Luftströme in den gewünschten Raumregionen.
Um den aus dem erfindungsgemäßen Luftauslass austretenden Zuluftstrom parallel zu der Coanda-Fläche, d.h. der Wand- oder Deckenfläche, in welche der Luftauslass integriert wird, auszurichten, sind nach einer bevorzugten Ausführungsform der Erfindung der Auslassöffnung Homogenisierungs-Lamellen zugeordnet. Diese erzeugen eine möglichst laminare Luftströmung unabhängig von der Größe und Geometrie der Auslassöffnung. Die Homogenisierungs-Lamellen ermöglichen es auch, auf herkömmliche Schlitzauslässe zu verzichten, die aufgrund des erhöhten Luftwiderstands sowie des erhöhten Platzbedarfs als nachteilig empfunden werden.

Eine sowohl aus ästhetischen Gesichtspunkten als auch aus strömungstechnischen Erwägungen besonders bevorzugte Ausgestaltung der Erfindung sieht vor, dass auf der dem Kanal zugewandten Seite der Homogenisierungs-Lamellen verschiebbare Verschlusselemente vorgesehen sind. Damit sind die Verschlusselemente nur indirekt durch die Homogenisierungs-Lamellen hindurch sichtbar und die an den Verschlusselementen vorbeiströmende Luft kann durch die Homogenisierungs-Lamellen zu einer laminaren Luftströmung ausgebildet werden, ohne dass die Verschlusselemente diese laminare Strömung behindern.

Nach einer besonders bevorzugten Ausführungsform der Erfindung ist der Kanal zumindest in einem der Auslassöffnung abgewandten Anschlussbereich mit einem flachen Querschnitt versehen. Dieser flache Querschnitt kann beispielsweise oval oder abgerundet rechteckig sein, wobei in Strömungsrichtung der Luft die Breite des Kanals größer als dessen Höhe ist. Damit eignet sich der erfindungsgemäße Luftauslass auch zum Einsatz in Lüftungssystemen mit flachen Leitungen, die insbesondere bei der nachträglichen Ausrüstung von Gebäuden mit Lüftungssystemen erhebliche Vorteile bieten. Gleichzeitig wirkt sich die flache Ausgestaltung des Anschlussbereichs des Kanals positiv auf die Aufteilbarkeit der Luftströmung in laminare Teilströmungen aus.

Die der Erfindung zugrunde liegende Aufgabe wird weiter mit einem Lüftungssystem gelöst, in welches wenigstens ein Luftauslass der oben beschriebenen Art integriert ist. Dabei ist das Lüftungssystem mit mehreren Kanälen zur Be-und/oder Entlüftung von Räumen eines Gebäudes versehen, wobei einer oder mehrere der Kanäle (jeweils) als ein Ringkanal mit zwei strömungstechnisch parallel geschalteten Teilkanälen ausgebildet ist. Da der für die Be- und Entlüftung erforderliche Volumenstrom auf die beiden parallelen Teilkanäle des Ringkanals aufgeteilt werden kann, kann jeder dieser Teilkanäle mit einem vergleichsweise kleinen Querschnitt ausgestaltet sein, so dass sich diese Leitungen (Teilkanäle) platzsparend in der Ecke bzw. Kante beispielsweise zwischen Wand und Decke verlegen lassen. Zudem wird eine optimale Frischluftverteilung auf verschiedene Räume einer Wohnung oder einen Teil einer großen Wohnung im Geschosswohnungsbau sichergestellt. Dabei ist es von besonderem Vorteil, dass die Montage aufgrund des geringen baulichen Aufwands auch im bewohnten Zustand ausgeführt werden kann, da die vergleichsweise kleinen Leitungen bzw. Teilkanäle nicht aufwendig in der Wand verlegt werden müssen. Die erfindungsgemäßen (Ring-)Kanäle sind vorzugsweise aus geschlossenen Rohrleitungen und entsprechenden Formstücken zur Steckverbindung modular aufgebaut, das heißt ohne eine sich über die Gesamtlänge erstreckende Kanalöffnung.

Nach einer besonders bevorzugten Ausführungsform der Erfindung ist wenigstens einer der Kanäle derart als ein Ringkanal ausgebildet, dass ein zwischen zwei Luftverteilungspunkten, das heißt beispielsweise zwischen einem Lüftungsgerät und einem Regelverteilerelement bzw. einem Verbindungselement, zu fördernder Luftstrom auf zwei Teilströme aufteilbar ist, die durch zwei parallel geschaltete Abschnitte des Ringkanals durchleitbar sind. Mit anderen Worten wird der durch einen Kanal zu fördernde Luftstrom in zwei Teilströme aufgeteilt, in diesen beiden Teilströmen beispielsweise unterhalb der Decke entlang geleitet und in dem zweiten Luftverteilungspunkt wieder zusammengeführt.

Es wird bevorzugt, wenn mehrere Ringkanäle vorgesehen sind, die jeweils verschiedenen Räumen eines Gebäudes zugeordnet sind. Dabei wird es besonders bevorzugt, wenn in jedem der Räume des Gebäudes, die zu be- oder entlüften sind, wenigstens ein Ringkanal angeordnet ist, der mit einem oder mehreren der Ringkanäle der übrigen Räume in Strömungsverbindung steht.

Hierzu kann ein zentraler Raum, beispielsweise die Diele oder der Flur einer Wohnung, mit einem Ringkanal versehen sein, der als ein Verteilerringkanal ausgebildet ist und wenigstens drei Luftverteilungspunkte aufweist. So kann Frischluft beispielsweise aus einem Versorgungsraum über einen Ringkanal in den Verteilerringkanal in der Diele oder dgl. weitergeleitet werden, von welchem über weitere Luftverteilungspunkte Ringkanäle in den an die Diele angrenzenden Räumen angeschlossen werden. Um eine Wohnung oder ein Gebäude mit Frischluft zu versorgen und verbrauchte Luft abzuleiten, ist ein Versorgungsraum vorgesehen, in welchem ein Lüftungsgerät angeordnet ist, das mit wenigstens einer Zuluftleitung und/oder einer Abluftleitung verbunden ist bzw. mit der Umgebung als Frischluftquelle und Abluftsenke in Verbindung steht. Dieses Lüftungsgerät bildet dabei einen ersten Luftverteilungspunkt. Als ein zweiter Luftverteilungspunkt kann ein Verbindungselement, beispielsweise ein T-förmiges Abzweigstück der oben beschriebenen Art, zur Verbindung zweier Ringkanäle vorgesehen sein. Der Versorgungsraum, in welchem der erste Ringkanal verlegt ist, ist zweckmäßigerweise ein Feuchtraum, wie beispielsweise das Bad, die Küche oder ein WC.

Weitere Luftverteilungspunkte im Sinne der vorliegenden Erfindung können auch Luftein- oder -auslässe sein, denen jeweils ein T-förmiges Abzweigstück der oben beschriebenen Art zugeordnet sein kann und die in die Ringkanäle integriert sein können, um verbrauchte Luft aus den Räumen abzuziehen bzw. Frischluft in diese abzugeben. Hierzu ist das erfindungsgemäße Lüftungssystem vorzugsweise modular aufgebaut und besteht aus einer Vielzahl von steckbaren Elementen oder Formstücken, wie Adaptern, Bogen- und Verteiler- oder T-Stücken. Diese Elemente und Formstücke sind an geeigneter Stelle in die Leitungen der Ringkanäle integrierbar, um an der jeweils optimalen Stelle eine Be- oder Entlüftung vornehmen zu können.

Um eine Entlüftung einiger Räume, beispielsweise der Feuchträume, und eine gleichzeitige Belüftung anderer Räume, beispielsweise Wohn- oder Schlafzimmern zu ermöglichen, wird es bevorzugt, wenn in dem Versorgungsraum wenigstens ein Ringkanal zur Zufuhr von Frischluft aus dem Lüftungsgerät und wenigstens ein weiterer Ringkanal zur Ableitung von verbrauchter Luft in das Lüftungsgerät vorgesehen sind. Abhängig von der Lage und Aufteilung der Räume des Gebäudes können auch weitere Räume mit jeweils einem Ringkanal für die Frischluftzufuhr und einem Ringkanal für die Ableitung von verbrauchter Luft ausgestattet werden.

Die Erfindung wird nachfolgend anhand eines Ausführungsbeispiels und unter Bezugnahme auf die Zeichnung näher erläutert.

Es zeigen schematisch:
- Fig. 1: eine Draufsicht auf einen erfindungsgemäßen Luftauslass,
- Fig. 2: in Perspektivansicht den Luftauslass nach Fig. 1,
- Fig. 3: in einer teilweise aufgebrochenen Perspektivansicht den Luftauslass nach Fig. 1 in einer ersten Stellung der Verschlusselemente,
- Fig. 4: eine Ansicht entsprechend Fig. 3 in einer zweiten Stellung der Verschlusselemente, und
- Fig. 5: eine Ansicht nach Fig. 3 in einer dritten Stellung der Verschlusselemente.

Der in den Figuren dargestellte Luftauslass 1 weist eine Grundplatte 2 und einen in diese mündenden Kanal 3 auf. In der Grundplatte 2 ist dabei eine Auslassöffnung 4 definiert, durch weiche ein durch den Kanal 3 zugeführter Luftstrom abgegeben werden kann. Auf der Grundplatte 2 ist ein Abdeckelement 5 befestigbar, das in Farbe und Form an die Gegebenheiten des Raumes, in welchem der Luftauslass montiert wird, angepasst werden kann.

Der Kanal 3 weist auf seiner der Auslassöffnung 4 abgewandten Seite einen Anschlussbereich 6 auf, der einen flachen, ovalen bzw, abgerundet rechteckigen Querschnitt aufweist. Dieser Anschlussbereich 6 ist zur Verbindung mit einem ebenfalls flachen Kanal eines Lüftungssystems geeignet. Die Längsrichtung des Kanals 3 verläuft etwa senkrecht zu der Ebene der Grundplatte 2. Parallel zu dieser Längsrichtung sind in dem Kanal 3 mehrere Führungsschienen 7 in Form von nutartigen Vertiefungen vorgesehen.

Wie insbesondere aus den Fig. 3 bis 5 ersichtlich ist, ist in der dargestellten Ausführungsform in zwei mittlere Führungsschienen 7 jeweils eine Richtungs-Lamelle 8 eingeschoben. Die Richtungs-Lamellen 8 sind als bandförmige Wandelemente gestaltet, die in dem Anschlussbereich 6 des Kanals 3 parallel zu dessen Längsrichtung verlaufen und in der Nähe der Auslassöffnung 4 nach außen gebogen sind. Zwischen den beiden Richtungs-Lamellen 8 entsteht somit ein sich zu der Auslaßöffnung hin aufweitender Strömungskanal, Weiter wird zwischen den Wänden des Kanals 4 und den Richtungs-Lamellen 8 jeweils ein nach außen abgelenkter Strömungskanal definiert. Die dem Anschlussbereich 6 abgewandten Enden der Richtungs-Lamellen 8 enden etwa in der Ebene der Grundplatte 2. Erfindungsgemäß können diese Enden der Richtungs-Lamellen 8 auch geringfügig gegenüber der Grundplatte 2 zurückversetzt sein oder über diese hinausragen. Insbesondere sind die der Auslassöffnung 4 zugewandten Ende der Richtungs-Lamellen 8 höchstens um etwa 10%, vorzugsweise weniger als etwa 5%, gegenüber der Ebene der Grundplatte 2 zurückgesetzt bzw. über diese hinausragend angeordnet. Die Ausgestaltung der gekrümmten bzw. gebogenen Richtungs-Lamellen 8 bewirkt, dass die durch den Luftauslass 1 zugeführte Luft im Wesentlichen parallel zu der Grundplatte 2, d.h. entlang einer Boden-, Wand- oder Deckenfläche in einen Raum geleitet wird, in welchem der Luftauslass 1 montiert ist.

Das Abdeckelement 5 ist im Bereich der Auslassöffnung 4 mit Homogenisierungs-Lamellen 9 versehen, welche im Wesentlichen parallel zueinander ausgerichtet sind. Diese Homogenisierungs-Lamellen 9 kämmen den aus dem Luftauslass austretenden Luftstrom und bewirken somit eine laminare Luftströmung.

Weiter sind in der dargestellten Ausführungsform zwischen der Grundplatte 2 und dem Abdeckelement 5 verschiebbar geführte Verschlusselemente 10 vorgesehen. Dabei bildet ein spaltartiger Zwischenraum zwischen der Grundplatte 2 und dem Abdeckelement 5 Führungsschienen 11 zur Aufnahme der Verschlusselemente 10. Über zapfenartige Vorsprünge, die auf der dem Kanal 3 abgewandten Seite der Verschlusselemente 10 vorgesehen sind, können diese in den Führungsschienen 11 quer zu der Längsrichtung des Kanals 3, d.h. etwa parallel zu der Grundplatte 2, verschoben werden. In Fig. 3 ist dabei eine Stellung der Verschlusselemente 10 gezeigt, in welcher der zwischen den beiden Richtungs-Lamellen 8 gebildete Strömungskanal durch die Verschlusselemente 10 verschlossen wird. Dagegen ist in Fig. 4 eine Stellung der Verschlusselemente 10 gezeigt, in welcher diese seitlich neben den Richtungs-Lamellen 8 positioniert sind. In Fig. 5 sind die Richtungs-Lamellen 8 jeweils maximal zur Seite bewegt, so dass im Wesentlichen die vollständige Auslassöffnung 4 für die Luftströmung zur Verfügung steht.

Abweichend von der dargestellten Ausführungsform können in dem erfindungsgemäßen Luftauslass 1 einzelne oder alle der dargestellten Richtungs-Lamellen 8 und/oder Verschlusselemente 10 weggelassen und/oder durch zusätzliche, ggf. auch anders gestaltete Richtungs-Lamellen bzw. Verschlusselemente ersetzt werden.

Der in den Figuren dargestellte Luftauslass eignet sich insbesondere zum Abgeben einer Luftströmung in einen Raum. Alternativ hierzu ist es jedoch auch möglich, den Luftauslass 1 als einen Lufteinlass zu verwenden, um beispielsweise Abluft aus einem Raum abzusaugen. Die Eignung des Luftauslasses 1 zum Absaugen von Abluft kann ggf. durch Modifikationen hinsichtlich der Ausbildung der Richtungs-Lamellen 8, der Verschlusselemente 10 und/oder der Homogenisierungs-Lamellen 9 unterstützt werden.

In der dargestellten Ausführungsform sind die Richtungs-Lamellen 8 so angeordnet, dass sie den Coanda-Auslass-Querschnitt orthogonal zu der durch die Grundplatte 2 definierten Coanda-Fläche in Teilabschnitte trennen. Im Vergleich zu bekannten und kurzen Ausströmlamellen (Homogenisierungs-Lamellen) sind die orthogonal zur Coanda-Fläche angeordneten Richtungs-Lamellen so ausgebildet und in Luftströmungsrichtung dimensioniert, dass sie die Strömung beruhigen und einen möglichst homogenen, turbulenzfreien und gerichteten Luftstrom erzeugen. Dabei wird der Coanda-Effekt auch von den Richtungs-Lamellen in dem Sinne genutzt, dass diese selbst auch eine Coanda-Fläche darstellen, welcher die Luftströmung folgt.

## Patentansprüche

1. Luftauslass für ein Lüftungssystem mit einer Grundplatte (2), in die ein Kanal (3) mündet, und mit einem an der Grundplatte (2) befestigbaren Abdeckelement (5), das zumindest eine Auslassöffnung (4) aufweist, wobei in dem Kanal (3), in der Grundplatte (2) und/oder in dem Abdeckelement (5) Führungsschienen (7, 11) zur Aufnahme wenigstens eines Leit- und/oder Verschlusselements (8, 10) vorgesehen sind, **dadurch gekennzeichnet, dass** in dem Kanal (3) Führungsschienen (7) vorgesehen sind, in denen wenigstens eine zumindest abschnittsweise gebogene Richtungs-Lamelle (8) als Leitelement aufgenommen ist, und dass in dem Kanal (3), in der Grundplatte (2) und/oder in dem Abdeckelement (5) Führungsschienen (11) vorgesehen sind, in denen wenigstens ein im Wesentlichen quer zu dem Kanal (3) verschiebbares Verschlusselement (10) aufgenommen ist.

2. Luftauslass nach Anspruch 1, **dadurch gekennzeichnet, dass** ein gebogener Abschnitt der Richtungs-Lamelle (8) zur Erzeugung eines Coanda-Effekts in der Nähe der Auslassöffnung (4) endet.

3. Luftauslass nach Anspruch 1, **dadurch gekennzeichnet, dass** mehrere unabhängig voneinander verstellbare Verschlusselemente (10) vorgesehen sind.

4. Luftauslass nach einem der vorhergehenden Ansprüche, **dadurch gekennzeichnet, dass** der Auslassöffnung (4) Homogenisierungs-Lamellen (9) zugeordnet sind.

5. Luftauslass nach Anspruch 4, **dadurch gekennzeichnet, dass** auf der dem Kanal (3) zugewandten Seite der Homogenisierungs-Lamellen (9) verschiebbare Verschlusselemente (10) vorgesehen sind.

6. Luftauslass nach einem der vorhergehenden Ansprüche, **dadurch gekennzeichnet, dass** der Kanal (3) zumindest in einem der Auslassöffnung (4) abgewandten Anschlussbereich (6) einen flachen, insbesondere einen ovalen oder abgerundet rechteckigen, Querschnitt aufweist.

7. Lüftungssystem mit mehreren Kanälen zur Be- und/oder Entlüftung von Räumen eines Gebäudes, wobei wenigstens einer, insbesondere mehrere, der Kanäle als ein Ringkanal mit zwei strömungstechnisch parallel geschalteten Teilkanälen ausgebildet ist, und wobei in wenigstens einem der Kanäle ein Luftauslass (1) nach einem der vorhergehenden Ansprüche vorgesehen ist.

8. Lüftungssystem, insbesondere nach Anspruch 7, wobei in einem Versorgungsraum wenigstens ein erster und ein zweiter Luftverteilungspunkt und wenigstens ein diese verbindender Kanal vorgesehen sind, und in einem weiteren Raum wenigstens ein zweiter Kanal vorgesehen ist, der mit dem zweiten Luftverteilungspunkt und ggf. einem weiteren Luftverteilungspunkt strömungsverbunden ist, **dadurch gekennzeichnet, dass** wenigstens einer, insbesondere mehrere, der Kanäle derart als ein Ringkanal ausgebildet ist, dass ein zwischen zwei Luftverteilungspunkten zu fördernder Luftstrom auf zwei Teilströme aufteilbar ist, die durch zwei parallel geschaltete Abschnitte des Ringkanals durchleitbar sind, wobei wenigstens einem der Luftverteilungspunkte ein Luftauslass (1) nach einem der vorhergehenden Ansprüche zugeordnet ist.

## Claims

1. An air outlet for a ventilation system, comprising a base plate (2), into which a channel (3) opens, and a cover element (5) that can be attached to the base plate (2) and comprises at least one outlet opening (4), wherein guide rails (7, 11) are provided in the channel (3), in the base plate (2) and/or in the cover element (5) for receiving at least one guiding and/or closure element (8, 10), **characterized in that** provided in the channel (3) there are guide rails (7) in which at least one directional lamella (8), which is bent at least in sections, is received as a guide element, and that guide rails (11) are provided in the channel (3), in the base plate (2) and/or in the cover element (5), in which guide rails there is received at least one closure element (10) that can be displaced substantially transverse to the channel (3).

2. The air outlet according to claim 1, **characterized in that** a bent portion of the directional lamella (8) ends in the vicinity of the outlet opening (4) for generating a Coanda effect.

3. The air outlet according to claim 1, **characterized in that** a plurality of closure elements (10) are provided, which can be adjusted independently of one another.

4. The air outlet according to any one of the preceding claims, **characterized in that** homogenization lamellae (9) are associated with the outlet opening (4).

5. The air outlet according to claim 4, **characterized in that** displaceable closure elements (10) are provided on that side of the homogenization lamellae (9) that faces the channel(3).

6. The air outlet according to any one of the preceding claims, **characterized in that** the channel (3) has a flat, in particular an oval or rounded rectangular cross-section in at least one connection region (6) facing away from the outlet opening (4).

7. A ventilation system comprising a plurality of channels for aerating and/or de-aerating rooms of a building, wherein at least one, in particular a plurality of the channels are formed as a ring channel having two sub-channels that are fluidically connected in parallel, and wherein in at least one of the channels there is provided an air outlet (1) according to any one of the preceding claims.

8. The ventilation system, in particular according to claim 7, wherein at least one first and one second air distribution point and at least one channel connecting them are provided in a supply space, and at least one second channel that is fluidically connected to the second air distribution point and optionally to another air distribution point is provided in another space, **characterized in that** at least one, in particular a plurality of the channels is formed as a ring channel in such a manner that an air flow to be conveyed between two air distribution points can be divided into two partial flows which can be guided through two portions connected in parallel of the ring channel, wherein an air outlet (1) according to any one of the preceding claims is associated with at least one of the air distribution points.

## Revendications

1. Sortie d'air pour un système de ventilation avec une plaque de base (2) dans laquelle débouche un canal (3) et avec un élément de recouvrement (5) pouvant être fixé à la plaque de base (2), lequel présente au moins une ouverture de sortie (4), dans laquelle on prévoit, dans le canal (3), dans la plaque de base (2) et/ou dans l'élément de recouvrement (5), des rails de guidage (7, 11) pour la réception d'au moins un élément de guidage et/ou d'obturation (8, 10), **caractérisée en ce que** l'on prévoit, dans le canal (3), des rails de guidage (7) dans lesquels au moins une lamelle de direction (8) au moins en partie courbée est réceptionnée en tant qu'élément de guidage, et que l'on prévoit dans le canal (3), dans la plaque de base (2) et/ou dans l'élément de recouvrement (5), des rails de guidage (11) dans lesquels au moins un élément d'obturation (10) déplaçable sensiblement transversalement au canal (3) est réceptionné.

2. Sortie d'air selon la revendication 1, **caractérisée en ce qu'**une partie courbée de la lamelle de direction (8) se termine à proximité de l'ouverture de sortie (4) pour la génération d'un effet Coanda.

3. Sortie d'air selon la revendication 1, **caractérisée en ce que** plusieurs éléments d'obturation (10) réglables indépendamment les uns des autres sont prévus.

4. Sortie d'air selon l'une des revendications précédentes, **caractérisée en ce que** des lamelles d'homogénéisation (9) sont associées à l'ouverture de sortie (4).

5. Sortie d'air selon la revendication 4, **caractérisée en ce que**, sur le côté des lamelles d'homogénéisation (9) tourné vers le canal (3), des éléments d'obturation déplaçables (10) sont prévus.

6. Sortie d'air selon l'une des revendications précédentes, **caractérisée en ce que** le canal (3) présente, au moins dans une zone de raccordement (6) tournant le dos à l'ouverture de sortie (4), une section transversale plate, en particulier ovale ou arrondie rectangulaire.

7. Système de ventilation avec plusieurs canaux pour l'aération et/ou la ventilation de pièces d'un bâtiment, dans lequel au moins l'un, en particulier plusieurs des canaux sont réalisés en tant que canal annulaire avec deux canaux partiels montés parallèlement du point de vue de la technique d'écoulement, et dans lequel on prévoit, dans au moins l'un des canaux, une sortie d'air (1) selon l'une des revendications précédentes.

8. Système de ventilation, en particulier selon la revendication 7, dans lequel, dans une pièce d'alimentation, au moins un premier et un deuxième point de distribution d'air et au moins un canal reliant ceux-ci sont prévus, et dans une autre pièce, au moins un deuxième canal est prévu, lequel est relié par écoulement au deuxième point de distribution d'air et le cas échéant à un autre point de distribution d'air, **caractérisé en ce qu'**au moins l'un, en particulier plusieurs des canaux sont réalisés en tant que canal annulaire de manière à ce qu'un écoulement d'air à acheminer entre deux points de distribution d'air puisse être partagé sur deux écoulements partiels que l'on peut faire passer par deux parties montées en parallèle du canal annulaire, dans lequel on associe, à moins l'un des points de distribution d'air, une sortie d'air (1) selon l'une des revendications précédentes.
